# EUROPÄISCHE PATENTSCHRIFT

(11) **EP 2 064 303 B1**
(45) Veröffentlichungstag und Bekanntmachung des Hinweises auf die Patenterteilung: **14.10.2015**
(21) Anmeldenummer: 07801565.8
(22) Anmeldetag: 09.08.2007
(51) Int. Cl.: C10B 29/02, C10B 15/02, F27D 1/00

(54) **KOKSOFEN MIT VERBESSERTEN HEIZEIGENSCHAFTEN**
COKE OVEN FEATURING IMPROVED HEATING PROPERTIES
FOUR À COKE À PROPRIÉTÉS CHAUFFANTES AMÉLIORÉES

(30) Priorität: 21.09.2006 DE 102006045067
(43) Veröffentlichungstag der Anmeldung: 03.06.2009
(73) Patentinhaber: ThyssenKrupp Industrial Solutions AG, 45143 Essen (DE)
(72) Erfinder: RONALD, Kim, 45144 Essen (DE)
(74) Vertreter: Fabry, Bernd
(86) Internationale Anmeldenummer: PCT/EP2007/007030
(87) Internationale Veröffentlichungsnummer: WO 2008/034493

(56) Entgegenhaltungen:
- EP-A- 0 742 276
- BUSS W E ET AL: "THYSSEN STILL OTTO/PACTI NONRECOVERY COKEMAKING SYSTEM" IRON AND STEEL ENGINEER, ASSOCIATION OF IRON AND STEEL ENGINEERS. PITTSBURGH, US, Bd. 76, Nr. 1, Januar 1999 (1999-01), Seiten 33-38, XP000799176 ISSN: 0021-1559
- SCHULTE M ET AL: "EINSATZ VON HOCHEMISSIONS-COATINGS AN INNENWAENDEN VON WAERMOEFEN" STAHL UND EISEN, VERLAG STAHLEISEN, DUSSELDORF, DE, Bd. 110, Nr. 3, 14. März 1990 (1990-03-14), Seiten 99-104, XP000135342 ISSN: 0340-4803
- KOCHANSKI U ET AL: "OVERVIEW OF UHDE HEAT RECOVERY COKEMAKING TECHNOLOGY" AISTECH. IRON AND STEEL TECHNOLOGY CONFERENCE PROCEEDINGS, ASSOCIATION FOR IRON AND STEEL TECHNOLOGY,, US, Bd. I, 2005, Seiten 25-32, XP008068124

## Beschreibung

Die Erfindung betrifft einen Koksofen in horizontaler Bauweise (Non-/Heat Recovery Typ), bei welchem mindestens ein Teil der Innenwände der Verkokungskammer als sekundäre Heizfläche ausgebildet sind, indem diese mit einer Hochemissionsbeschichtung (HEB) beschichtet sind, wobei der Emissionsgrad dieser Hochemissionsbeschichtung gleich oder größer als 0,9 ist. Diese HEB besteht bevorzugt aus den Stoffen Cr₂O₃ oder Fe₂O₃ oder aus einer diese Stoffe enthaltenen Mischung, wobei der Anteil an Fe₂O₃ in einer Mischung mindestens 25 Gew.-% und der Anteil von Cr₂O₃ in einer Mischung mindestens 20 Gew.-% beträgt.

Koksöfen in horizontaler Bauweise sind im Stand der Technik bekannt und vielfach im Einsatz. Beispiele für derartige Koksöfen sind in US 4,111,757, US 4,344,820, US 6,596,128 B2 oder DE 691 06 312 T2.

Sie zeichnen sich dadurch aus, dass die Zufuhr der erforderlichen Energie zu einem Teil direkt aus der Verbrennung der leichtflüchtigen Kohlebestandteile im Gasraum oberhalb des Kohlekuchens oder der Kohleschüttung genommen wird. Ein weiterer Teil der Verkokungsenergie wird über die rückseitig durch Rauchgase beheizten Wände und den Kammerboden in den Kohlekuchen oder die Kohleschüttung eingetragen.

Aufgrund der direkten Energieeinwirkung ist das Dickenwachstum der oberen Schicht an ausgegartem Koks am schnellsten. Die ausgegarten Schichten, welche parallel zu den Wänden oder von unten und parallel zum Kammerboden wachsen, weisen daher am Ende der Garungszeit eine geringere Mächtigkeit als die obere Schicht auf.

Es sind aus dem Stand der Technik unterschiedliche Wege bekannt, um die Garungszeit der Kohle zu beschleunigen. Die Erhöhung der Temperatur in der Verkokungskammer, welche eine Beschleunigung des Verkokungsvorgangs bewirken würde, führt zu einem höheren Verlust an Wertstoff und ist aus Werkstoffgründen in der Regel nicht möglich. Es wurde daher vorrangig versucht, den indirekten Wärmetransport durch die Wände und den Kammerboden zu verbessern, wie dies beispielsweise in DE 10 2006 026521 beschrieben ist.

Die EP 0 742 276 B1 beschreibt für die baulich unterschiedlichen Horizontalkammeröfen ein Verfahren zur Verbesserung des Wärmedurchgangs, von den parallelen Heizzügen, außerhalb des eigentlichen Ofenraums in die Kohleschüttung hinein. Hierbei werden die Oberflächen der zur Koksofenkammer parallelen Heizzüge beschichtet, so dass diese als Schwarzer Körper wirken und der Wärmetransport durch die Wand verbessert ist.

Walter E. Buss et al. beschreiben in einem Artikel in Iron and Steel Engineer, Association of Iron and Steel Engineers, Pittsburgh, USA, Vol. 76, No.1, Januar 1999, S.33-38 ein System von Koksofenkammern mit einem bogenförmigen gemauerten Dachaufbau, in dem die Koksofenkammern zu einer Koksofenbatterie zusammengefasst werden, die nach dem "Non-Revocery"-Verfahren betrieben werden, und beschreiben in dem Artikel weiterhin den Aufbau einer Koksofeneinheit, ein Verfahren zu deren Betrieb, mit Beladeverfahren, Planierverfahren, Heizsystem, Koksausdrückverfahren und Kokslöschverfahren mit Kokslöschstation, wobei die Koksofenkammern durch die Koksofendecke beladen werden, der Kohlekuchen in der Koksofenkammer erhitzt wird, die Verkokungsgase in dem Gasraum über dem Kokskuchen aufgefangen werden, und in den Gasraum eine bestimmte Menge an primärer Verbrennungsluft eingelassen wird, und das Verkokungsgas dort partiell verbrannt wird, und das partiell verbrannte Verkokungsgas über "Downcomer"-Kanäle in ein Unterbauabgassystem eingelassen wird, in dem das partiell verbrannte Verkokungsgas zur Wärmeerzeugung vollständig verbrannt wird. Ein Hochemissions-Coating zur Reflektion von Wärme von den Koksofenwänden zur Erlangung einer Leistungssteigerung bei der Herstellung von Koks in Koksöfen wird nicht beschrieben.

Meinhard Schulte et al. beschreiben in einem Artikel in der Zeitschrift Stahl und Eisen, Vol. 110, No.3 vom 14. März 1990, S.99-104 mit dem Titel "Einsatz von Hochemissions-Coatings an Innenwänden von Wärmöfen" den Nutzen einer Erhöhung des Emissionsgrades der Ofeninnenwand bei direkt brennstoffbeheizten Wärmöfen und erläutern den Einfluß eines durch Beschichtung mit einem Hochemissions-Coating erhöhten Emissionsgrades auf die Wärmebilanz solcher Öfen, in dem durch theoretische Überlegungen und Ergebnisse von Modellrechungen gezeigt wird, dass durch einen höheren Emissionsgrad der der Ofenwand eine Leistungssteigerung oder eine Energieeinsparung möglich ist, deren Höhe und Bedeutung im bekannten Schrifttum jedoch vielfach überschätzt wird, was dadurch belegt wird, dass in Labor- oder Betriebsversuchen die positive Wirkung von Hochemissions-Coatings bisher nicht eindeutig nachgewiesen werden konnte, was aufgrund der zu erwartenden geringen prozentualen Leistungsteigerung oder Energieeinsparung auf Messunsicherheiten zurückgeführt wird. Der Artikel zeigt keinerlei Möglichkeiten auf, die Wirtschaftlichkeit der Koksproduktion von Koksöfen durch ein Hochemissions-Coating zu verbessern. Der Artikel beschreibt weiterhin nicht die genaue Zusammensetzung von Beschichtungen, die unter den Begriff "Hochemissionscoating" fallen.

Es besteht aber nach wie vor Bedarf, die Verkokungszeit zu verringern und damit die Wirtschaftlichkeit des Verfahrens zu verbessern.

Diese Aufgabe wird durch den gemäß dem Hauptanspruch definierten Koksofen in horizontaler Bauweise (Non-/Heat Recovery Typ) gelöst. Dieser Koksofen umfasst mindestens eine Verkokungskammer, seitlich hierzu angeordnete vertikale Abgaskanäle (Down Comer) sowie horizontal und unterhalb der Verkokungskammer angeordnete Bodenkanäle zur indirekten Erwärmung der Verkokungskammer, wobei mindestens ein Teil der Innenwände der Verkokungskammer als sekundäre Heizfläche ausgebildet sind, indem diese mit einer Hochemissionsbeschichtung (HEB) beschichtet sind, wobei der Emissionsgrad dieser Hochemissionsbeschichtung gleich oder größer als 0,9 ist.

Diese HEB besteht bevorzugt aus den Stoffen Cr₂O₃ oder Fe₂O₃ oder aus einer diese Stoffe enthaltenen Mischung, wobei der Anteil an Fe₂O₃ in einer Mischung mindestens 25 Gew.-% und der Anteil von Cr₂O₃ in einer Mischung mindestens 20 Gew.-% beträgt.

Alternativ kann die HEB auch SiC mit einem Anteil von mindestens 20 Gew.-% enthalten. In einer verbesserten Variante des Koksofens, enthält die HEB weiterhin ein oder mehrere anorganische Bindemittel. Es hat sich weiterhin herausgestellt, dass die Inhaltsstoffe der HEB eine spezielle Korngröße aufweisen sollten, die kleiner oder gleich 15 µm ist und idealerweise zwischen 2,5 und 10 µm liegt.

Durch die HEB wird die Strahlungssituation im Koksofenraum erheblich verbessert und der schnelle von oben nach unten ablaufende Verkokungsvorgang weiter beschleunigt.

Der Koksofen kann dahingehend weiter verbessert werden, dass die Wände der horizontal unterhalb der Verkokungskammer verlaufenden Rauchgaskanäle ganz oder teilweise mit HEB in einer der oben beschriebenen stofflichen Zusammensetzung beschichtet sind, wodurch der indirekte Wärmetransport durch den Boden der Koksofenkammer verbessert wird.

Eine weiter verbesserte Variante besteht darin, dass in dem Gasraum, welcher im bestimmungsgemäßen Betrieb des Koksofens nicht für die Befüllung mit Feststoff vorgesehen ist, ein oder mehrere Heizelemente, so genannte tertiäre Heizelemente, angeordnet sind, welche aus den die HEB bildenden Stoffen bestehen oder gebildet sind.

Die tertiären Heizelemente können dabei eine beliebige Form aufweisen und sind idealerweise als hängende Rippen oder hängende Wände geformt. Die tertiären Heizelemente können dahingehend weiter verbessert werden, indem diese Öffnungen eine teilweise offene Struktur aufweisen.

Grundsätzlich können die tertiären Heizelemente in beliebiger Weise in der Ofenkammer befestigt werden. Idealerweise werden die tertiären Heizelemente lösbar in geeignete Halterungen eingehängt, wobei die Halterungen in der Wand und/oder in der Decke der Verkokungskammer angebracht sind. Dies hat den Vorteil, dass die tertiären Heizelemente zum einen leichter entnommen werden können, wenn Arbeiten an der Koksofenkammer erforderlich sind, und zum anderen wird so vermieden, dass Dehnungsvorgänge in das Ofenmauerwerk übertragen werden.

Eine weiter verbesserte Ausführungsvariante des Koksofens besteht darin, die Gasführung an die Positionierung der tertiären Heizelemente anzupassen. Somit wird die bei einer abschnittsweisen Unterteilung der Verkokungskammer durch die tertiären Heizelemente, in jeden dieser Abschnitte mindestens eine Zuluftleitung hineingeführt und aus jedem dieser Abschnitte ein oder zwei Abgaskanäle (Down Comer) herausgeführt.

Von der Erfindung ist auch ein Verfahren zur Herstellung von Koks unter Einsatz des vorstehend beschriebenen Koksofens umfasst, wobei eine der Ausführungsformen eingesetzt wird. In der Regel wird dabei eine Vielzahl der beschriebenen Koksöfen mehr oder weniger parallel betrieben.

Eine besonders geeignete Variante des Verfahrens sieht vor, dass die Temperatur in der Verkokungskammer während des Verkokungsvorgangs idealerweise im Durchschnitt 1.000 bis 1.400°C beträgt. Dabei kann diese Temperatur kurzzeitig auch überschritten werden.

Fig. 1 zeigt in einem Ausführungsbeispiel den erfindungsgemäßen Koksofen in einer Schnittdarstellung. Der Koksofen 1 weist eine Ofendecke 2, Ofenwände 3 und einen Ofenboden 4 auf, welche den Ofenraum 5 umschließen. In den Ofenraum 5 führen die gestrichelt dargestellten Luftzuführungen 6. Auf dem Ofenboden 4 ruht die eingebrachte Kohleschüttung 7 und unterhalb des Ofenbodens 4 verlaufen Rauchgaskanäle 8. Weiterhin sind im Querschnitt die im Ofenfundament 9 vorgesehenen Luftzuführungen 10 gezeigt, über welche Luft in die Rauchgaskanäle 8 geleitet werden kann.

Über vertikale Rauchgaskanäle 11 ("Down Comer"), welche in den Ofenwänden 3 vom Gasraum des Ofenraumes 5 zu den horizontalen Rauchgaskanälen 8 unterhalb des Ofenbodens 4 verlaufen, können die bei der Verkokung entstehenden Gase abgeleitet werden.

Die inneren Oberflächen des Ofenraumes 5 sind mit einer HEB versehen, welche zu gleichen Teilen aus Cr₂O₃, Fe₂O₃ und SiC bestehen. Diese HEB der Innenwände, wodurch diese zu sekundären Heizflächen werden, ist nicht weiter dargestellt worden. Weiterhin sind im Ofenraum 5 vertikal und parallel zueinander Heizelemente 12, tertiäre Heizflächen, eingebracht, welche weitestgehend den freien Querschnitt oberhalb der Kohleschüttung 7 ausfüllen, die ebenfalls aus dieser HEB bestehen. Die Heizelemente 12 sind an Halteelementen 13, die hier die Form von Wand- und Deckenankern aufweisen, angebracht. In dem gezeigten Beispiel verbleibt ein kleiner, umlaufender Spalt 14 zwischen den Innenwandflächen des Ofenraumes 5, der Kohleschüttung 7 und der Außenkante des Heizelementes 12, um die horizontale Konvektion im Ofenraum 5 zu ermöglichen und um Materialschäden aufgrund von Unterschieden im Dehnungsverhalten der Bauteile zu verhindern.

Durch die Beschichtung aller nicht die Kohleschüttung berührender Oberflächen und die zusätzlichen ebenfalls vorhandenen Strahlungsflächen, welche durch die tertiären Heizflächen in den Ofenraum eingebracht wurden, konnte die Strahlungssituation im Ofenraum wesentlich verbessert werden, was nachfolgend zu einer verkürzten Garungszeit des Kokses geführt hat.

### Bezugszeichenliste

- 1: Koksofen
- 2: Ofendecke
- 3: Ofenwand
- 4: Ofenboden
- 5: Ofenraum
- 6: Luftzuführung
- 7: Kohleschüttung
- 8: Rauchgaskanal
- 9: Ofenfundament
- 10: Luftzuführung
- 11: Rauchgaskanal
- 12: Heizelement
- 13: Halteelement
- 14: Spalt

## Patentansprüche

1. Koksofen in horizontaler Bauweise (Non-/Heat Recovery Typ) umfassend mindestens eine Verkokungskammer, seitlich hierzu angeordnete vertikale Abgaskanäle (Down Comer) sowie horizontal und unterhalb der Verkokungskammer angeordnete Bodenkanäle zur indirekten Erwärmung der Verkokungskammer,
**dadurch gekennzeichnet, dass**
• mindestens ein Teil der Innenwände der Verkokungskammer als sekundäre Heizfläche ausgebildet ist, indem die Innenwände mit einer Hochemissionsbeschichtung (HEB) beschichtet sind, wobei der Emissionsgrad dieser Hochemissionsbeschichtung gleich oder größer als 0,9 ist.

2. Vorrichtung nach Anspruch 1,
**dadurch gekennzeichnet, dass**
die HEB aus den Stoffen Cr₂O₃ oder Fe₂O₃ oder aus einer diese Stoffe enthaltenen Mischung besteht, wobei der Anteil an Fe₂O₃ in einer Mischung mindestens 25 Gew.-% und der Anteil von Cr₂O₃ in einer Mischung mindestens 20 Gew.-% beträgt.

3. Vorrichtung nach einem der beiden Ansprüche 1 oder 2,
**dadurch gekennzeichnet, dass**
die HEB weiterhin SiC mit einem Anteil von mindestens 20 Gew.-% enthält.

4. Vorrichtung nach einem der Ansprüche 1 bis 3,
**dadurch gekennzeichnet, dass**
die HEB weiterhin ein oder mehrere anorganische Bindemittel enthält.

5. Vorrichtung nach einem der Ansprüche 1 bis 4,
**dadurch gekennzeichnet, dass**
die Korngröße der HEB Inhaltsstoffe kleiner oder gleich 15 µm ist und idealerweise zwischen 2,5 und 10 µm liegt.

6. Vorrichtung nach einem der Ansprüche 1 bis 5,
**dadurch gekennzeichnet, dass**
die Wände der horizontal unterhalb der Verkokungskammer verlaufenden Rauchgaskanäle ganz oder teilweise mit HEB in einer der oben beschriebnen stofflichen Zusammensetzung beschichtet sind.

7. Vorrichtung nach einem der Ansprüche 1 bis 6,
**dadurch gekennzeichnet, dass**
die in dem Gasraum, welcher im bestimmungsgemäßen Betrieb des Koksofens nicht für die Befüllung mit Feststoff vorgesehen ist, ein oder mehrere Heizelemente (tertiäre Heizelemente) angeordnet sind, welche aus den Stoffen der HEB gemäß einem der vorstehenden Ansprüche bestehen.

8. Vorrichtung nach Anspruch 7,
**dadurch gekennzeichnet, dass**
die tertiären Heizelemente eine beliebige Form aufweisen und idealerweise als hängende Rippen oder hängende Wände geformt sind, wobei diese tertiären Heizelemente Öffnungen oder eine teilweise offene Struktur aufweisen können.

9. Vorrichtung nach einem der Ansprüche 7 oder 8,
**dadurch gekennzeichnet, dass**
die tertiären Heizelemente lösbar in geeignete Halterungen eingehängt werden können, wobei die Halterungen in der Wand und/oder in der Decke der Verkokungskammer angebracht sind.

10. Vorrichtung nach einem der Ansprüche 7 bis 9,
**dadurch gekennzeichnet, dass**
bei einer abschnittweisen Unterteilung der Verkokungskammer durch die tertiären Heizelemente in jeden dieser Abschnitte eine Zuluftleitung hineinführt und aus jedem dieser Abschnitte ein oder zwei Abgaskanäle (Down-Comer) herausführen.

11. Verfahren zur Herstellung von Koks unter Einsatz eines oder mehrerer Koksöfen gemäß einem der vorstehenden Ansprüche.

12. Verfahren nach Anspruch 11,
**dadurch gekennzeichnet, dass**
die Verkokung bei einer mittleren Ofenraumtemperatur von 1.000 bis 1.400°C durchgeführt wird.

## Claims

1. A coke oven of horizontal construction (non-recovery/heat recovery type) consisting of at least one coking chamber, laterally arranged vertical downcomers as well as bottom flues arranged horizontally and underneath the coking chamber for indirect reheating of said coking chamber,
**characterised in that**
at least part of the interior walls of the coking chamber is configured as secondary heating surfaces by coating them with a high-emission coating (HEB), with the emission degree of this high-emission coating being equal to or greater than 0.9.

2. A device as defined in claim 1,
**characterised in that**
the HEB consists of the substances Cr₂O₃ or Fe₂O₃ or of a mixture containing these substances, with the portion of Fe₂O₃ amounting to at least 25 wt.%. in a mixture and with the portion of Cr₂O₃ amounting to at least 20 wt.% in a mixture.

3. A device as defined in any one of the preceding claims 1 or 2,
**characterised in that**
the HEB furthermore contains SiC with a portion of at least 20 wt.%

4. A device as defined in any one of the preceding claims 1 to 3,
**characterised in that**
the HEB furthermore contains one or more inorganic binding agents.

5. A device as defined in any one of the preceding claims 1 to 4,
**characterised in that**
the grain size of the HEB constituents is smaller than or equal to 15 µm and ideally ranges between 2.5 and 10 µm.

6. A device as defined in any one of the preceding claims 1 to 5,
**characterised in that**
the walls of the flue gas channels extending horizontally underneath the coking chamber are partly or entirely coated with the HEB in any one of the material composition as described hereinabove.

7. A device as defined in any one of the preceding claims 1 to 6,
**characterised in that**
one or more heating elements (tertiary heating elements) are arranged in the oven free space which in the intended operation of the coke oven is not destined for being filled with solid matter, said heating elements also being coated entirely or partly with the HEB according to any one of the preceding claims or consisting entirely or partly of the substances that form the HEB.

8. A device as defined in claim 7,
**characterised in that**
the tertiary heating elements have any form and are ideally shaped as hanging ribs or hanging walls, and that said tertiary heating elements may have openings or a partly open structure.

9. A device as defined in any one of the preceding claims 7 or 8,
**characterised in that**
the tertiary heating elements can be detachably hung into suitable holders, with these holders being mounted in the wall and/or top of the coking chamber.

10. A device as defined in any one of the preceding claims 7 to 9,
**characterised in that**
with a section-wise division of the coking chamber by the tertiary heating elements an air feeder mains leads into each of these sections and one or two downcomers lead out from each of these sections.

11. A method for the production of coke by utilising one or more coke ovens according to any one of the preceding claims.

12. A method as defined in claim 11,
**characterised in that**
coal carbonisation is carried out at a mean oven room temperature of 1,000 to 1,400 °C.

## Revendications

1. Four à coke de type horizontal (Non-/Heat Recovery Type) comprenant au moins une chambre de cokéfaction, des carneaux verticaux d'évacuation des fumées (Down Corner) disposés latéralement à celle-ci ainsi que des carneaux de pied disposés horizontalement et en dessous de la chambre de cokéfaction pour le chauffage indirect de la chambre de cokéfaction,
**caractérisé en ce que**
- au moins une partie des parois intérieures de la chambre de cokéfaction est réalisée comme face chauffante secondaire, du fait que les parois intérieures sont recouvertes d'un revêtement à haute émissivité (HEB), dans lequel le degré d'émission de ce revêtement à haute émissivité est égal ou supérieur à 0,9.

2. Dispositif selon la revendication 1,
**caractérisé en ce que**
le HEB se compose des substances Cr₂O₃ ou Fe₂O₃ ou d'un mélange contenant ces substances, dans lequel la proportion de Fe₂O₃ dans un mélange vaut au moins 25 % en poids et la proportion de Cr₂O₃ dans un mélange vaut au moins 20 % en poids.

3. Dispositif selon l'une des deux revendications 1 ou 2,
**caractérisé en ce que**
le HEB contient en outre du SiC en une proportion d'au moins 20 % en poids.

4. Dispositif selon l'une quelconque des revendications 1 à 3,
**caractérisé en ce que**
le HEB contient en outre un ou plusieurs liants inorganiques.

5. Dispositif selon l'une quelconque des revendications 1 à 4,
**caractérisé en ce que**
la taille des grains des substances contenues dans le HEB est inférieure ou égale à 15 µm et se situe idéalement entre 2,5 et 10 µm.

6. Dispositif selon l'une quelconque des revendications 1 à 5,
**caractérisé en ce que**
les parois des carneaux d'évacuation des fumées s'étendant horizontalement en dessous de la chambre de cokéfaction sont recouverts entièrement ou partiellement avec du HEB dans une des compositions matérielles décrites ci-dessus.

7. Dispositif selon l'une quelconque des revendications 1 à 6,
**caractérisé en ce**
**qu'**un ou plusieurs éléments chauffants (éléments chauffants tertiaires) sont disposés dans la chambre à gaz, qui n'est pas prévue pour être remplie de substances solides en fonctionnement normal du four à coke, lesquels se composent des substances du HEB selon l'une quelconque des revendications précédentes.

8. Dispositif selon la revendication 7,
**caractérisé en ce que**
les éléments chauffants tertiaires présentent une forme quelconque et sont idéalement formés par des nervures suspendues ou des parois suspendues, dans lequel ces éléments chauffants tertiaires peuvent présenter des ouvertures ou une structure partiellement ouverte.

9. Dispositif selon l'une des revendications 7 ou 8,
**caractérisé en ce que**
les éléments chauffants tertiaires peuvent être suspendus dans des supports appropriés, dans lequel les supports sont installés dans la paroi et/ou dans le plafond de la chambre de cokéfaction.

10. Dispositif selon l'une quelconque des revendications 7 à 9,
**caractérisé en ce que,**
dans le cas d'une subdivision en compartiments de la chambre de cokéfaction par les éléments chauffants tertiaires, une conduite d'arrivée d'air pénètre dans chacun de ces compartiments et un ou deux carneaux d'évacuation des fumées (Down Corner) sortent de chacun de ces compartiments.

11. Procédé de production de coke par utilisation d'un ou de plusieurs fours à coke selon l'une quelconque des revendications précédentes.

12. Procédé selon la revendication 11,
**caractérisé en ce que**
l'on effectue la cokéfaction avec une température de chambre de four moyenne de 1000 à 1400°C.
